# EUROPÄISCHE PATENTSCHRIFT

(11) **EP 3 075 676 B1**
(45) Veröffentlichungstag und Bekanntmachung des Hinweises auf die Patenterteilung: **04.10.2023**
(21) Anmeldenummer: 15195510.1
(22) Anmeldetag: 19.11.2015
(51) Int. Cl.: B65D 25/32, B65D 1/26

(54) **VERPACKUNGSBEHÄLTER MIT ANGEFORMTEM HENKEL**
PACKAGING CONTAINER HAVING AN INTEGRALLY CONNECTED BAIL
RÉCIPIENT D'EMBALLAGE MUNI D'UNE ANSE INTÉGRALEMENT FORMÉ

(30) Priorität: 20.11.2014 DE 102014117037
(43) Veröffentlichungstag der Anmeldung: 05.10.2016
(73) Patentinhaber: PACCOR Packaging GmbH, 40468 Düsseldorf (DE)
(72) Erfinder:
(74) Vertreter: König Szynka Tilmann von Renesse Patentanwälte Partnerschaft mbB Düsseldorf

(56) Entgegenhaltungen:
- EP-A2- 0 856 472
- FR-A1- 2 685 905
- GB-A- 1 357 096
- GB-A- 1 396 330
- US-A- 2 866 575
- US-A- 4 380 304
- US-A1- 2009 223 987
- US-A1- 2013 001 288
- US-B1- 6 257 401

## Beschreibung

Die Erfindung bezieht sich auf einen einstückig hergestellten Verpackungsbehälter mit einem Behälterkörper.

Derartige Verpackungsbehälter sind wohlbekannt und werden in vielfältigen Varianten eingesetzt. Insbesondere im Lebensmittelbereich sind beispielsweise vor allem Joghurtbecher oder auch Joghurteimer üblich die mit einem Henkel ausgerüstet sind, mit dessen Hilfe der Verpackungsbehälter einfach ergriffen und transportiert werden kann.

Diese Verpackungsbehälter sind jedoch sehr aufwendig in der Herstellung, da der Behälter und der Henkel getrennt gefertigt werden müssen und erst anschließend zusammengesetzt werden können. Dies stellt einen erhöhten Aufwand dar.

Aus GB 1 396 330 ist ein im Spritzgussverfahren hergestellter, einstückiger Verpackungsbehälter bekannt, der einen Behälterkörper aufweist, bei dem ein Henkel an den Behälterkörper angeformt ist, wobei der Behälterkörper becherförmig ausgebildet ist und dabei rotationssymmetrisch ist und eine Befüll- und Entnahmeöffnung aufweist, die eine vollständige Seite des Behälterkörpers einnimmt, wobei die Öffnung des Behälterkörpers mit einer Mundrolle versehen ist, wobei die Mundrolle nach außen ragt, und in der Nähe der Behälteröffnung der Henkel angeformt ist und der Henkel über eine Materialverdünnung am Behälterkörper angelenkt ist, die als Filmscharnier ausgebildet ist. Aus US 6,257,401 ist ein im Tiefziehverfahren hergestellter, einstückiger Verpackungsbehälter bekannt, der einen Behälterkörper aufweist, bei dem ein Henkel an den Behälterkörper angeformt ist, wobei der Behälterkörper schalenförmig ausgebildet ist und eine Befüll- und Entnahmeöffnung aufweist, die eine vollständige Seite des Behälterkörpers einnimmt, wobei die Öffnung des Behälterkörpers mit einem Randflansch versehen ist, wobei der Randflansch nach außen ragt, und in der Nähe der Behälteröffnung der Henkel angeformt ist und der Henkel über eine Materialverdünnung am Randflansch angelenkt ist, die als Filmscharnier ausgebildet ist. Bei der aus US 6,257,401 B1 bekannten Bauform ist der Henkel entlang seiner gesamten Länge über eine im Wege einer Perforationslinie ausgeführten abtrennbare Verbindung mit dem Randflansch verbunden.

Aufgabe der Erfindung ist es, einen Verpackungsbehälter vorzuschlagen, der einfach und effizient hergestellt werden kann und dennoch einen Henkel als Tragehilfe aufweist.

Diese Aufgabe wird erfindungsgemäß durch den Gegenstand des Anspruchs 1 gelöst. Vorteilhafte Ausführungsformen sind in den Unteransprüchen wiedergegeben.

Durch die einstückige Herstellung wird Mehraufwand durch die Fertigung mehrerer Teile und das anschließend erforderliche Zusammensetzen vermieden.

Der Behälterkörper ist becherförmig oder schalenförmig ausgebildet und dabei rotationssymmetrisch vorgesehen sein kann.

Durch eine solche Ausgestaltung kann eine Vielzahl verschiedener Behältnisse gefertigt werden, die für verschiedenste Anwendungen eingesetzt werden können.

Der Behälterkörper weist eine Befüll- und Entnahmeöffnung auf, die eine vollständige Seite des Behälterkörpers einnehmen kann.

Damit lässt sich der Behälter auf einfache Art und Weise befüllen und entleeren.

Die Öffnung des Behälterkörpers ist mit einem Randflansch oder einer Mundrolle wenigstens abschnittsweise versehen, die nach außen ragt.

Hierdurch wird einerseits die Öffnung des Behälterkörpers als auch der Behälter an sich stabilisiert.

In der Nähe der Behälteröffnung ist der Henkel angeformt.

Durch diese Anordnung kann der Verpackungsbehälter stabil getragen werden. Ein Umkippen wird vermieden.

Der Henkel ist in einer ersten Ausführungsform über eine Materialverdünnung am Behälterkörper angelenkt, die als Filmscharnier ausgebildet sein ist.

Dadurch kann der Henkel sehr leicht hochgeklappt und so in die vorgesehene Trageposition gebracht werden.

Der Henkel ist in einer zweiten Ausführungsform über eine Materialverdünnung am Randflansch oder der Mundrolle angelenkt, die als Filmscharnier ausgebildet ist.

Dies ist eine Variante, die ebenfalls sehr stabil und sicher ist. Der Randflansch oder die Mundrolle kann auch Verstärkungen aufweisen oder als solche ausgebildet sein, an denen dann der Henkel angreift. Eine gute Krafteinleitung ist so sichergestellt.

Eine weitere sehr vorteilhafte Ausgestaltung der Erfindung liegt vor, wenn der Henkel wenigstens in etwa eine Hälfte des Verpackungsbehälters umspannt.

Hierdurch wird ein gerades Tragen des Verpackungsbehälters ermöglicht. Ein Wegkippen durch eine ungleichmäßige Gewichtsverteilung wird vermieden.

Eine weitere sehr vorteilhafte Weiterbildung der Erfindung ist auch darin zu sehen, daß zwei Henkel vorgesehen sind, wobei jeder der beiden Henkel in etwa eine Hälfte des Verpackungsbehälters umspannt.

Damit wird eine nochmals verbesserte Kraftaufnahme erzielt. Es lassen sich auch Verpackungsbehälter mit dem Erfindungsgemäßen Henkel versehen, die für schwerere Füllgüter vorgesehen sind.

Dabei ist es erfindungsgemäß äußerst vorteilhaft, wenn eine Verbindungseinrichtung für die beiden Henkel vorgesehen ist, wobei diese Verbindungseinrichtung als Klick-Verschluß ausgebildet sein kann.

Hierdurch können die beiden Henkel zu einem sehr stabilen Henkel verbunden werden.

Desweiteren hat es sich erfindungsgemäß als sehr vorteilhaft erwiesen, wenn der Henkel mit einer Grifffläche ausgerüstet ist.

Hierdurch wird ein angenehmes und ergonomisches Tragen ermöglicht.

Wenigstens eine abtrennbare Verbindung ist zwischen Henkel und Verpackungshälter bzw. Randflansch oder Mundrolle vorgesehen, wobei die Verbindung wenigstens einen Teilabschnitt des Henkels erfasst.

Dadurch wird der Henkel während der Herstellung, der Befüllung des Verpackungsbehälters und dem Transport zum Beispiel auf Paletten oder in Displays gesichert und geschützt. Sobald der Henkel benötigt wird, kann dieser losgebrochen und aufgeklappt werden.

Sehr vorteilhaft ist es auch, wenn ein Deckel, eine Deckelfolie oder eine andere Abdeckung oder eine Kombination von Abdeckungen auf dem Verpackungsbehälter anordenbar ist.

Damit kann der Verpackungsbehälter sehr gut verschlossen werden. Ein Originalitätsverschluß ist realisierbar.

Der Verpackungsbehälter ist im Tiefziehverfahren hergestellt.

All dies ermöglicht eine effiziente großtechnische Herstellung des Verpackungsbehälters.

Erfindungsgemäß ist es äußerst vorteilhaft, wenn der Verpackungsbehälter aus einem formbaren Polymer, vorzugsweise aus einem Polyolefin, einem PLA, einem Stärkepolymer hergestellt ist.

Je nach Einsatzzweck können unterschiedliche Materialien verwendet werden. Wichtig ist, daß diese thermoformbar, das heisst tiefziehbar, verarbeitbar sind.

Im Folgenden wird die Erfindung anhand zweier Ausführungsbeispiele veranschaulicht.

Dabei zeigen:
Fig. 1 : ein Schaubild eines erfindungsgemäßen Verpackungsbehälters mit einem becherförmigen Körper, einem Randflansch und einem am Randflansch angelenkten Henkel,
Fig. 2 : ein Schaubild desselben Verpackungsbehälters, bei dem der Henkel teilweise hochgeklappt ist,
Fig. 3 : eine Detailansicht des Anlenkpunktes des Henkels,
Fig. 4 : ein Schaubild des Verpackungsbehälters mit vollständig in Trageposition geklapptem Henkel,
Fig. 5 : ein Schaubild eines weiteren Verpackungsbehälters bei dem zwei Henkelteile vorgesehen sind, und
Fig. 6 : eine Ansicht des zweiten Verpackungsbehälters mit arretierten Henkelteilen.

Mit 1 ist in Fig. 1 ein Verpackungsbehälter bezeichnet, der einen becher- oder eimerförmigen Körper aufweist. Andere Formen des Körpers, wie beispielsweise eckige, ovale, halbrunde Formen können ebenso vorgesehen sein, wie auch Schalen oder dergleichen.

Das obere Ende des Verpackungsbehälters 1 ist offen und bildet eine Entnahmeöffnung 2. Ausgehend von der Entnahmeöffnung 2 erstrecken sich die Seitenwände 3 nach unten und werden durch einen Boden 4 abgeschlossen und der Behälter verschlossen.

Am Rand der Entnahmeöffnung 2 ist ein im wesentlichen umlaufender, nach außen gerichteter Randflansch 5 vorgesehen. Auf diesen Randflansch 5 kann beispielsweise eine Deckelfolie aufgesiegelt oder ein Deckel aufgeschnappt werden. Es sind dabei auch komplexere Konturen des Randflansches 5 denkbar, so daß ein Deckel dicht aufgesetzt werden kann. Anstelle des Randflansches 5 kann auch eine Mundrolle oder ein gerades Ende vorgesehen werden. Andere Varianten und Kombinationen sind denkbar.

An zwei diametral gegenüberliegenden Stellen der Entnahmeöffnung 2 sind jeweils eine Verstärkung 6 vorgesehen, die wie der Randflansch 5 nach außen gerichtet sind.

Die Verstärkungen 6 sind dabei integraler Bestandsteil des Verpackungsbehälters 1.

An diesen Verstärkungen 6 greift ein Henkel 7 über ein Filmscharnier 8 an. Der Henkel 7 ist dabei wenigstens über einen Großteil seiner Länge mit einer Verstärkungsstruktur 9 versehen, die hier als mitlaufende Rippe ausgebildet ist.

Der Henkel 7 kann an wenigstens einer Stelle, vorzugsweise in der Mitte seiner Erstreckung mit dem Randflansch 5 nochmals lösbar verbunden sein, um ein ungewolltes Aufklappen des Henkels 7 zu vermeiden.

Die Filmscharniere 8 stellen Materialschwächungen dar, die gerade so stark sind, daß das Material des Verpackungsbehälters 1 wenigstens mehrfach in diesem Bereich gebogen werden kann, ohne zu brechen. Trotzdem muss die Tragfähigkeit der Materialschwächung dem zu erwartenden Tragegewicht entsprechen oder dieses übersteigen.

Es ist auch denkbar, daß der Randflansch 5 eine entsprechende Ausgestaltung aufweist, die es ermöglicht, die Filmscharniere 8 direkt an diesen angreifen zu lassen, ohne daß gesonderte Verstärkungsstrukturen 9 vorgesehen sind. Dazu kann beispielsweise ein Abschnitt des Randflansches 5 mit einer größeren Breite versehen sein.

Die Filmscharniere 8 sind im wesentlichen so angeordnet, daß diese wenigstens annähernd diametral zum Verpackungsbehälter 1 angeordnet sind oder zu einer Durchmesserlinie parallel ausgerichtet sind.

Um eine bessere und bequemere Handhabbarkeit des Henkels 7 zu gewährleisten, kann dieser abgerundet ausgebildet sein, so daß scharfe Kanten, die in die Hand eines Benutzers drücken könnten, vermieden werden.

Es ist aber auch denkbar, daß, wie im zweiten Ausführungsbeispiel dargestellt, zwei oder mehr Henkel 7 vorgesehen sind, die dann zusammenwirken.

In diesem Ausführungsbeispiel ist der Rand der Entnahmeöffnung 2 mit einer Überhöhung 10 ausgerüstet, an die sich ein nach außen ragender Rand anschließt, der zwei Henkel 7 bildet. Die beiden Henkel 7 sind wiederum über Filmscharniere 8 an einem nach außen ragenden, feststehenden Randflanschabschnitt 11 angelenkt. Die Randflanschabschnitte 11 sind dabei auf dem Durchmesser des Verpackungsbehälters vorgesehen, so daß der Verpackungsbehälter 1 beim Tragen über die Henkel 7 gerade hängt.

Die beiden Henkel 7 werden zum Benutzen derselben hoch geklappt und beispielsweise zusammen ergriffen.

Es ist dabei denkbar, daß die beiden Henkel 7 dabei mit Hilfe von Rastmitteln 12 miteinander verbunden werden können und so eine stabile Einheit bilden.

Es sind Ausgestaltungen der Henkel denkbar, die auch eine großflächigere Verbindung ermöglichen und schmale und eventuell scharfe Kanten vermeiden. So können die beiden Henkel 7 konstruktiv so ausgebildet sein, daß diese an ihrer Unterkante im aufgeklappten Zustand aneinander stoßen oder sich sogar überlappen. Damit wird ein bequemes Tragen möglich.

Die vorliegende Erfindung bezieht sich darauf, daß die Einheit aus Verpackungsbehälter 1 und Henkel 7 in einem einzigen Arbeitsschritt hergestellt werden kann. Bislang war es üblich, Henkel gesondert herzustellen und dann in den Verpackungsbehälter einzuklipsen. Dies ist jedoch zu aufwendig.

Die vorliegende Erfindung bietet nun eine Lösung für dieses Problem und schlägt eine Kombination vor, die in einem einzigen Arbeitsschritt, nämlich im Tiefziehverfahren, hergestellt werden kann.

Für die Herstellung bieten sich thermoplastisch formbare Kunststoffe, insbesondere Polyolefine, Polyethylen, Polypropylen, Polymilchsäurepolymere, Stärkepolymere, aber auch PET und dergleichen an.

Je nach Einsatzweck können unterschiedliche Kunststoffe verwendet werden.

## Patentansprüche

1. Einstückig hergestellter Verpackungsbehälter (1) mit einem Behälterkörper, bei dem ein Henkel (7) an den Behälterkörper angeformt ist, wobei
• der Behälterkörper becherförmig oder schalenförmig ausgebildet ist und dabei rotationssymmetrisch vorgesehen sein kann und
• der Behälterkörper eine Befüll- und Entnahmeöffnung (2) aufweist, die eine vollständige Seite des Behälterkörpers einnehmen kann, und
• die Öffnung des Behälterkörpers mit einem Randflansch (5) oder einer Mundrolle wenigstens abschnittsweise versehen ist, wobei der Randflansch (5), bzw. die Mundrolle nach außen ragt, und
• in der Nähe der Behälteröffnung der Henkel (7) angeformt ist und
• der Henkel (7) über eine Materialverdünnung am Behälterkörper angelenkt ist, die als Filmscharnier (8) ausgebildet ist, oder der Henkel (7) über eine Materialverdünnung am Randflansch (5), bzw. der Mundrolle angelenkt ist, die als Filmscharnier (8) ausgebildet ist, und
• wenigstens eine abtrennbare Verbindung zwischen Henkel (7) und Randflansch (5), bzw. Mundrolle vorgesehen ist, die wenn der Henkel (7) benötigt wird, losgebrochen und der Henkel aufgeklappt werden kann,
**dadurch gekennzeichnet, dass** der Verpackungsbehälter (1) im Tiefziehverfahren hergestellt ist, wobei die Verbindung nur einen Teilabschnitt des Henkels (7) erfasst.

2. Verpackungsbehälter nach Anspruch 1, **dadurch gekennzeichnet, dass** der Henkel (7) nur an einer Stelle mit dem Randflasch (5) verbunden ist.

3. Verpackungsbehälter nach Anspruch 2, **dadurch gekennzeichnet, dass** der Henkel (7) nur an einer Stelle, nämlich in der Mitte seiner Erstreckung mit dem Randflansch (5) verbunden ist.

4. Verpackungsbehälter nach einem der vorangehenden Ansprüche, **dadurch gekennzeichnet, daß** der Henkel (7) wenigstens in etwa eine Hälfte des Verpackungsbehälters (1) umspannt.

5. Verpackungsbehälter nach einem der vorangehenden Ansprüche, **dadurch gekennzeichnet, daß** zwei Henkel (7) vorgesehen sind, wobei jeder der beiden Henkel (7) in etwa eine Hälfte des Verpackungsbehälters (1) umspannt.

6. Verpackungsbehälter nach Anspruch 5, **dadurch gekennzeichnet, daß** eine Verbindungseinrichtung (12) für die beiden Henkel (7) vorgesehen ist, wobei diese Verbindungseinrichtung (12) als Klick-Verschluß ausgebildet sein kann.

7. Verpackungsbehälter nach einem der vorangehenden Ansprüche, **dadurch gekennzeichnet, daß** der Henkel (7) mit einer Grifffläche ausgerüstet ist.

8. Verpackungsbehälter nach einem der vorangehenden Ansprüche, **dadurch gekennzeichnet, daß** ein Deckel, eine Deckelfolie oder eine andere Abdeckung oder eine Kombination von Abdeckungen auf dem Verpackungsbehälter (1) anordenbar ist.

9. Verpackungsbehälter nach einem der vorangehenden Ansprüche, **dadurch gekennzeichnet, daß** der Verpackungsbehälter (1) aus einem formbaren Polymer, vorzugsweise aus einem Polyolefin, einem PLA, einem Stärkepolymer hergestellt ist.

## Claims

1. Packaging container (1) made in one piece having a container body, wherein a handle (7) is formed on the container body, wherein
• the container body is cup-shaped or shell-shaped and can be rotationally symmetrical and
• the container body has a filling and removal opening (2), which can occupy a complete side of the container body, and
• the opening of the container body is provided with an edge flange (5) or a rim at least in sections, wherein the edge flange (5) or rim projects outwards and
• the handle (7) is formed in the vicinity of the container opening and
• the handle (7) is hinged to the container body via a material thinning, which is designed as a film hinge (8), or the handle (7) is hinged to the edge flange (5) or rim via a material thinning, which is designed as a film hinge (8), and
• at least one detachable connection is provided between handle (7) and edge flange (5) or rim, which when the handle (7) is required can be broken loose and the handle lifted up,
**characterized in that**
the packaging container (1) is manufactured using the deep-drawing process,
wherein the connection only covers a partial section of the handle (7).

2. Packaging container according to Claim 1, **characterized in that** the handle (7) is only connected to the edge flange (5) at one location.

3. Packaging container according to Claim 2, **characterized in that** the handle (7) is only connected to the edge flange (5) at one location, namely in the centre of its extension.

4. Packaging container according to one of the preceding claims, **characterized in that** the handle (7) spans at least approximately one half of the packaging container (1).

5. Packaging container according to one of the preceding claims, **characterized in that** two handles (7) are provided, wherein each of the two handles (7) spans approximately one half of the packaging container (1).

6. Packaging container according to Claim 5, **characterized in that** a connection device (12) is provided for the two handles (7), wherein this connection device (12) can be designed as a click-lock.

7. Packaging container according to one of the preceding claims, **characterized in that** the handle (7) is equipped with a gripping surface.

8. Packaging container according to one of the preceding claims, **characterized in that** a lid, a lid film or another cover or a combination of covers can be arranged on the packaging container (1).

9. Packaging container according to one of the preceding claims, **characterized in that** the packaging container (1) is manufactured from a mouldable polymer, preferably a polyolefin, a PLA, a starch polymer.

## Revendications

1. Récipient d'emballage (1) fabriqué d'une seule pièce avec un corps de récipient, dans lequel une anse (7) est formée sur le corps de récipient,
• le corps de récipient étant réalisé en forme de gobelet ou de coque et pouvant être prévu avec une symétrie de rotation et
• le corps de récipient présentant une ouverture de remplissage et de prélèvement (2) qui peut occuper un côté complet du corps de récipient, et
• l'ouverture du corps de récipient étant pourvue d'une bride de bord (5) ou d'un rebord de bouche au moins par sections, la bride de bord (5), respectivement le rebord de bouche faisant saillie vers l'extérieur, et
• l'anse (7) étant formée à proximité de l'ouverture du récipient et
• l'anse (7) étant articulée sur le corps du récipient par l'intermédiaire d'un amincissement du matériau conçu comme une charnière pelliculaire (8), ou l'anse (7) étant articulée sur la bride de bord (5), ou le rebord de bouche, par l'intermédiaire d'un amincissement du matériau conçu sous forme de charnière pelliculaire (8), et
• au moins une jonction détachable étant prévue entre l'anse (7) et la bride de bord (5), ou le rebord de bouche, qui peut être détachée lorsque l'anse (7) est nécessaire et l'anse peut être dépliée,
**caractérisé en ce que**
le récipient d'emballage (1) est fabriqué par un procédé d'emboutissage profond,
la jonction ne comprenant qu'une section partielle de l'anse (7).

2. Récipient d'emballage selon la revendication 1, **caractérisé en ce que** l'anse (7) n'est reliée à la bride de bord (5) qu'en un seul point.

3. Récipient d'emballage selon la revendication 2, **caractérisé en ce que** l'anse (7) n'est reliée à la bride de bord (5) qu'en un seul point, à savoir au milieu de son extension.

4. Récipient d'emballage selon l'une des revendications précédentes, **caractérisé en ce que** l'anse (7) entoure au moins approximativement une moitié du récipient d'emballage (1).

5. Récipient d'emballage selon l'une quelconque des revendications précédentes, **caractérisé en ce que** deux anses (7) sont prévues, chacune des deux anses (7) entourant approximativement une moitié du récipient d'emballage (1).

6. Récipient d'emballage selon la revendication 5, **caractérisé en ce qu'**un dispositif de liaison (12) est prévu pour les deux anses (7), ce dispositif de liaison (12) pouvant être conçu sous la forme d'une fermeture à clic.

7. Récipient d'emballage selon l'une des revendications précédentes, **caractérisé en ce que** l'anse (7) est équipée d'une surface de préhension.

8. Récipient d'emballage selon l'une quelconque des revendications précédentes, **caractérisé en ce qu'**un couvercle, un film pour couvercle ou un autre couvercle de protection ou une combinaison de couvercles de protection peut être disposé sur le récipient d'emballage (1).

9. Récipient d'emballage selon l'une quelconque des revendications précédentes, **caractérisé en ce que** le récipient d'emballage (1) est fabriqué à partir d'un polymère moulable, de préférence une polyoléfine, un PLA, un polymère d'amidon.
